# EUROPÄISCHE PATENTANMELDUNG

(11) **EP 3 925 848 A1**
(43) Veröffentlichungstag der Anmeldung: **22.12.2021**
(21) Anmeldenummer: 21177189.4
(22) Anmeldetag: 01.06.2021
(51) Int. Cl.: B61D 1/00

(54) **EISENBAHNWAGEN, BEFÖRDERUNGSSYSTEM UND VERFAHREN ZUR PERSONENBEFÖRDERUNG**

(30) Priorität: 17.06.2020 DE 102020116020; 23.07.2020 DE 102020119441
(71) Anmelder: Koehne, Ludwig, 10711 Berlin (DE)
(72) Erfinder: Koehne, Ludwig, 10711 Berlin (DE)
(74) Vertreter: Witte, Weller & Partner Patentanwälte mbB

(57) **Zusammenfassung**

Es werden ein Eisenbahnwagen, ein Verfahren zur Personenbeförderung mittels eines Eisenbahnwagens und ein Beförderungssystem mit Kontaktminimierung für Fahrgäste angegeben, mit mindestens zwei Schienen-Fahrgestellen, insbesondere in Form von Drehgestellen, mit einer Mehrzahl von Abteilen (16-16^{IV}) und mit einer Mehrzahl von Außentüren (18, 18', 18") für einen Zugang zu den Abteilen (16-16^{IV}), wobei jedes Abteil (16-16^{IV}) entweder über eine Außentür (18, 18' 18"), oder über eine Außentür und einen Vorraum (28, 28', 28") von außen zugänglich ist, wobei keine Verbindung zu einem benachbarten Eisenbahnwagen über einen Vorraum (28, 28', 28") oder Gang besteht.

## Beschreibung

Die Erfindung betrifft einen Eisenbahnwagen, mit mindestens zwei Schienen-Fahrgestellen, insbesondere in Form von Drehgestellen, mit einer Mehrzahl von Abteilen, und mit einer Mehrzahl von Außentüren für einen Zugang zu den Abteilen.

Die Erfindung betrifft ferner ein Beförderungssystem mit einem Eisenbahnwagen der vorstehend bezeichneten Art sowie ein Verfahren zur Personenbeförderung mittels eines Eisenbahnwagens.

In Zeiten von COVID19 und anderen möglicherweise in Zukunft noch auftretenden Pandemien steht die Sicherheit der Fahrgäste bei der Personenbeförderung besonders im Vordergrund.

Während in normalen Zügen durch entsprechende Belegungen die notwendigen Abstands- und Hygieneregeln eingehalten werden können, ist dies im Falle von herkömmlichen Eisenbahnwagen zwar grundsätzlich möglich, aber dann mit erheblichen Platzeinschränkungen verbunden, so dass ein wirtschaftlicher Betrieb kaum noch möglich erscheint. Außerdem sind die Kontaktmöglichkeiten für einen sicheren Betrieb teilweise noch zu hoch. Die Verwendung von Eisenbahnwagen soll ja in einem solchen Fall einen erheblichen Gewinn an Sicherheit gegenüber anderen Alternativen, etwa einer Beförderung mittels Flugzeugen, bieten.

Zwar könnte ein herkömmliches Abteil jeweils einer zusammenhängenden Gruppe, wie etwa einer Familie oder einer Arbeitsgruppe zugeordnet werden, jedoch besteht wegen des gemeinsamen Zugangs in Längsrichtung sowie eine gemeinsame Nutzung von Nassräumen kein wirklicher Schutz.

Vor diesem Hintergrund liegt der Erfindung die Aufgabe zugrunde, einen Eisenbahnwagen für Fahrgäste sowie ein Beförderungssystem mit einem derartigen Eisenbahnwagen und ein Verfahren zur Personenbeförderung mittels eines Eisenbahnwagens anzugeben, wodurch die vorstehend aufgezeigten Probleme reduziert werden. Insbesondere soll es ermöglicht werden, bei ausreichender Platzausnutzung dennoch eine Kontaktreduzierung gegenüber herkömmlichen Eisenbahnwagen zu gewährleisten.

Diese Aufgabe wird durch einen Eisenbahnwagen gemäß Anspruch 1 und durch ein Verfahren gemäß Anspruch 15 gelöst.

Die Aufgabe der Erfindung wird auf diese Weise vollkommen gelöst.

Erfindungsgemäß weist der Eisenbahnwagen außer ggf. vorhandenen Vorräumen lediglich Außentüren auf, die entweder direkt in ein jeweiliges Abteil führen oder über einen Vorraum in das Abteil führen. Erfindungsgemäß besteht ferner keine Verbindung zu einem benachbarten Eisenbahnwagen über einen Vorraum oder einen Gang.

Durch eine derartige Konstruktion wird das Risiko von Kontakten deutlich reduziert. Außerdem ergeben sich eine höhere Sicherheit und eine verbesserte Ruhe. Ferner wird durch den Wegfall eines über den ganzen Wagen in Längsrichtung durchgehenden Ganges eine erhebliche Vergrößerung des zur Verfügung stehenden Platzes bewirkt, so dass beispielsweise Schlafplätze in Querrichtung des Eisenbahnwagens mit einer Länge von 1,90 m oder mehr ohne Weiteres möglich sind.

Der direkte Zugang über eine Außentür führt zu einem vergrößerten Komfort und ermöglicht eine kompaktere Platzausnutzung.

Bei einer besonders vorteilhaften Ausgestaltung der Erfindung sind die Abteile als Schlafabteile oder als Office-Abteile für mobile Bürozwecke ausgestaltet, wobei die Abteile hierbei für eine Nutzung als Schlafabteile oder als Office-Abteile für mobile Bürozwecke umrüstbar sind. Dies kann durch das Zugpersonal durchgeführt werden, so dass die Züge etwa tagsüber mit Office-Abteilen fahren und nachts mit Schlafabteilen. Bevorzugt ist eine Umrüstung jedoch so einfach, dass sie von den Benutzern selbst durchgeführt werden kann.

Dies hat den besonderen Vorteil, dass eine Mehrfachnutzung je nach Bedarf ermöglicht ist, so dass insgesamt eine deutlich höhere Auslastung und somit eine wirtschaftlichere Nutzung gewährleistet ist.

Bevorzugt weist der Eisenbahnwagen maximal sechzehn Abteile, vorzugsweise maximal zwölf, weiter bevorzugt maximal acht, weiter bevorzugt maximal vier, besonders bevorzugt maximal zwei Abteile auf, die über einen gemeinsamen Vorraum von außen durch eine Außentür zugänglich sind.

Je geringer die Anzahl der über einen gemeinsamen Vorraum zugänglichen Abteile, umso besser ist eine angestrebte Kontaktreduzierung.

Bevorzugt sind daher maximal zwei Abteile über einen gemeinsamen Vorraum von außen durch eine Außentür zugänglich.

Auf diese Weise wird eine gute Platznutzung bei wenig Kontaktmöglichkeiten ermöglicht.

Gemäß einer weiteren Ausgestaltung der Erfindung sind die Außentüren nur auf einer Außenseite des Eisenbahnwagens vorgesehen.

Mit einer derartigen Ausführung wird eine besonders kompakte Platznutzung gewährleistet. Dies wird allerdings mit der Einschränkung erkauft, dass die Züge dann immer in einer korrekten Fahrtrichtung in einen Bahnhof einfahren müssen, weil sonst der Zugang versperrt wäre.

Sind die Außentüren nur auf einer Außenseite des Eisenbahnwagens vorgesehen, so werden bevorzugt die Fenster auf einer der Zugangstür gegenüberliegenden Seite als zweiter Fluchtweg ausgebildet.

Gemäß einer weiteren Ausgestaltung der Erfindung sind die Außentüren auf beiden Außenseiten des Eisenbahnwagens vorgesehen.

Auf diese Weise wird ein direkter Zugang in ein Abteil ermöglicht, was zu einer weiteren Kontaktminimierung führt. Außerdem ergeben sich ein besonders hoher Komfort und eine gute Platzausnutzung.

Gemäß einer weiteren Ausführung der Erfindung sind zwischen den Fahrgestellen Abteile vorgesehen, bei denen die Außentüren gegenüber den Fahrgestellen abgesenkt sind.

Dies ermöglicht einen direkten Zugang zu den Abteilen vom Bahnsteig aus, ohne dass hierzu Stufen vorgesehen werden müssen. Außerdem ergibt sich auf diese Weise eine größere Bauhöhe, was vorteilhaft für Ruhe- oder Liegeflächen im oberen Bereich des Abteils ist.

Gemäß einer weiteren Ausgestaltung der Erfindung ist jedem Abteil eine eigene Nasszelle zugeordnet.

Auf diese Weise werden Kontakte deutlich reduziert.

Gemäß einer weiteren Ausgestaltung der Erfindung ist jedem Abteil eine eigene Lüftungseinrichtung zugeordnet.

Gemäß einer weiteren Ausführung der Erfindung weist zumindest ein Abteil ein Kinderbett auf.

Hierbei kann das Kinderbett als klappbares Kinderbett ausgebildet sein oder als im Oberbereich des Abteils angeordnetes Kinderbett.

Gemäß einer weiteren Ausgestaltung der Erfindung ist zur Desinfektion von kritischen Bereichen im Abteil und/oder in der zugeordneten Nasszelle eine UVC-Lichtanlage vorgesehen.

Durch diese Maßnahme lässt sich eine effektive Desinfizierung auf besonders einfache und kostengünstige Weise erreichen.

Bei dem erfindungsgemäßen Verfahren ist die bestimmte Gruppe von zusammengehörigen Personen, der Zugang zu einem bestimmten Abteil gewährt wird, entweder eine in einem gemeinsamen Haushalt lebende Familie oder Wohngemeinschaft, eine sonstige nach gesetzlichen Vorgaben zusammengehörige Gruppe, oder ein Gruppe von Geschäftspartnern oder Firmenangehörigen.

Gemäß einer weiteren Ausgestaltung des erfindungsgemäßen Verfahrens ist ein Abteil über eine Online-Buchung reservierbar, mit der auch eine automatische Zugangsgewährung zum gebuchten Abteil gewährleistet wird.

Hinsichtlich des Beförderungssystems wird die Aufgabe der Erfindung durch ein Beförderungssystem gemäß Anspruch 11 gelöst..

Da hierbei ein zentraler Server vorgesehen ist, über den ein Zugang zu einem Abteil automatisch gesteuert über eine Online-Buchung erfolgt. wird auf diese Weise sichergestellt, dass ein Abteil jeweils nur von einer zusammengehörigen Gruppe gebucht werden kann, die laut den jeweils bestehenden gesetzlichen Vorgaben hierzu berechtigt ist.

Hierbei kann über die zentrale Steuerung mit der Online-Buchung eine Buchungsbestätigung an den Nutzer erfolgen, vorzugsweise per Download, per E-Mail, per App oder in ähnlicher Weise.

Dies ermöglicht eine erhebliche Vereinfachung des Systems und eine Kostenersparnis.

Gemäß einer Weiterbildung der Erfindung ist der Zugang zum Abteil über ein über eine automatisch erkennbare Zugangseinrichtung gewährbar, vorzugsweise in Form eines Codeschlosses mit einem automatisch lesbaren Code, vorzugsweise in Form eines Barcodes oder QR-Codes, oder mittels eines über eine Tastatur eingebbaren Codes, in Form eines Fingerabdrucks, einer Gesichtserkennung oder in Form einer sprachgesteuerten Zugangseinrichtung.

Auf diese Weise wird eine Kontaktminimierung erreicht, da zum Betreten des Abteils keinerlei Assistenz durch Zugpersonal erforderlich ist. Besonders bevorzugt sind hierbei die kontaktlosen Verfahren wie Barcode, QR-Code, Gesichtserkennung oder Sprachsteuerung.

Hierzu kann eine Smartphone-App vorgesehen sein, die zur Zugangsgewährung und/oder zur Kommunikation mit dem Zugpersonal und/oder zur Buchung verwendbar ist.

Es versteht sich, dass die vorstehend genannten Merkmale nicht nur in der jeweils angegebenen Kombination, sondern auch in anderen Kombinationen oder in Alleinstellung verwendbar sind, ohne den Rahmen der Erfindung zu verlassen.

Weitere Merkmale der ergeben sich aus der nachfolgenden Beschreibung bevorzugter Ausführungsbeispiele unter Bezugnahme auf die Zeichnung. Es zeigen:
- Figur 1: eine vereinfachte schematische Seitenansicht einer ersten Ausführung eines erfindungsgemäßen Eisenbahnwagens;
- Figur 2: einen vergrößerten Teil-Grundriss des Eisenbahnwagens gemäß Figur 1;
- Figuren 3-8: Querschnitte durch den Eisenbahnwagen gemäß Fig. 2 längs der Linien A-A, B-B, D-D, E-E, F-F, D-D;
- Figur 9: eine Längsansicht einer alternativen Ausführung eines erfindungsgemäßen Eisenbahnwagens, bei welcher zugeordnete Außentüren auf beiden Seiten des Eisenbahnwagens angeordnet sind;
- Figur 10: einen Teilausschnitt aus dem Eisenbahnwagen gemäß Fig. 9 in vergrößerter Darstellung;
- Figur 11: einen Teil-Grundriss des Eisenbahnwagens gemäß Fig. 9 in vergrößerter Darstellung;
- Figuren 12-18: Querschnitte durch den Eisenbahnwagen gemäß Fig. 11 längs der Linien D-D, A-A, B-B, C-C, E-E, F-F und G-G;
- Figur 19: eine vereinfachte schematische Darstellung eines Beförderungssystems mit automatischer Buchungsmöglichkeit und vereinfachter Zugangsgewährung und Kommunikation mit dem Zugpersonal; und
- Fig. 20: den Eisenbahnwagen gemäß Fig. 11, jedoch nach Umrüstung der Abteile zu Office-Abteilen für mobile Büroanwendungen.

In Fig. 1 ist erfindungsgemäßer Eisenbahnwagen insgesamt mit der Ziffer 10 bezeichnet.

Der Eisenbahnwagen 10 weist eine Mehrzahl von Abteilen 16 auf, zu denen die Fahrgäste jeweils über Außentüren 18 direkt über einen zugeordneten Vorraum gelangen können.

Der Eisenbahnwagen 10 weist zwei Schienen-Fahrgestelle 12, 14 in Form von doppelachsigen Drehgestellen auf, auf denen der Zugaufbau in grundsätzlich bekannter Weise vorgenommen ist.

Fig. 2 zeigt einen beispielhaften Grundriss des Eisenbahnwagens gemäß Fig. 1. Dargestellt sind fünf Abteile 16, 16', 16", 16''' und16IV. Die Abteile 16-161V sind über Außentüren 18, 18', 18" von außen jeweils über einen Vorraum 28, 28', 28" zugänglich. Über einen Vorraum ist entweder nur ein Abteil zugänglich, wie im Falle des Vorraums 28 und des Abteils 16, oder es sind über einen Vorraum 28', 28" zwei gegenüberliegende Abteile zugänglich, wie die Abteile 16', 16" und 16''' und 16IV.

Auf einen Gang in Längsrichtung wird erfindungsgemäß verzichtet, um Kontakte zu minimieren und um eine kompakte Auslegung auch mit Schlafplätzen in Querrichtung des Eisenbahnwagens 10 zu ermöglichen.

Der Eisenbahnwagen 10 gemäß Fig. 1 bzw. 2 ist lediglich von einer Außenseite zugänglich, wie die Außentüren 18, 18', 18" zeigen.

Auf der gegenüberliegenden Seite sind Fenster 26, 26', 26", 26'", 26IV vorgesehen, die als zweiter Fluchtweg ausgebildet sind.

In den Fig. 3 bis 8 sind Schnitte durch den Eisenbahnwagen 10 gemäß Fig. 2 gemäß der Linien A-A, B-B, D-D, E-E, F-F und G-G dargestellt.

In jedem Abteil 16 bis 16IV sind je nach Abteilgröße Liegeflächen 22, 24 im unteren Bereich und Liegeflächen 38, 38''', 38IV im oberen Bereich vorgesehen, wie aus den Fig. 4, 7 und 8 erkennbar ist. Die oberen Liegeflächen 38, 38''', 38IV sind über Leitern 40 von unten her zugänglich, wie aus den Fig. 4 und 7 zu ersehen ist. In jedem Abteil 16-161V ist mindestens ein Kinderbett vorgesehen, das klappbar ausgebildet sein kann. Auch kann die obere Liegefläche als Liegefläche für Kinder ausgebildet sein, wie aus Fig. 8 mit der Liegefläche 38IV erkennbar.

Jedem Abteil 16-16IV ist eine eigene Nasszelle 20, 20', 20", 20''', 20IV zugeordnet, wie aus Fig. 2 zu ersehen ist.

Ferner sind in jedem Abteil Garderobenräume und Gepäckräume vorgesehen, wie beispielhaft in Fig. 4 mit den Ziffern 34 und 36 angedeutet ist.

In den Fig. 3 bis 5 sind Abteile dargestellt, bei denen der Zutritt durch die jeweiligen Außentüren 18, 18' in den jeweiligen Vorraum 28 bzw. 28' über Stufen erfolgt. Vom Bahnsteig 30 aus muss der Fahrgast im dargestellten Fall also zwei Stufen zurücklegen, um in den Vorraum 28 bzw. 28' zu gelangen.

Bei einer anderen Ausführung, die in den Fig. 6 bis 8 gezeigt ist, ist das jeweilige Abteil 16''' bzw. 16IV derart zwischen den Fahrgestellen 12, 14 abgesenkt, dass über die betreffenden Außentüren vom Bahnsteig 30 aus ein ebener Übertritt in den jeweiligen Vorraum möglich ist.

Dadurch ergibt sich insgesamt eine größere Bauhöhe und mehr Platz bei den oberen Liegeflächen 38''', 38IV, wie aus den Fig. 7 und 8 zu ersehen ist.

In den Fig. 9 bis 18 ist ein abgewandelter Eisenbahnwagen dargestellt, der insgesamt mit 10a bezeichnet ist. Der Unterschied zu dem zuvor beschriebenen Eisenbahnwagen 10 besteht im Wesentlichen darin, dass Außentüren auf beiden Längsseiten des Eisenbahnwagens 10a vorgesehen sind.

Dies hat den Vorteil, dass der Zug nicht immer in einer bestimmten Richtung in einen Bahnhof eingefahren werden muss, da der Zugang ja von beiden Längsseiten aus möglich ist.

Während Fig. 10 einen beispielhaften Längs-Teilschnitt aus dem Eisenbahnwagen 10a gemäß Fig. 9 zeigt, ist in Fig. 11 ein beispielhafter Grundriss des Eisenbahnwagens 10a dargestellt. Die zugeordneten Querschnitte D-D, C-C, B-B, A-A, G-G, F-F und E-E sind in den Fig. 12 bis 18 gezeigt.

Bei sämtlichen Ausführungen verfügt jedes Abteil über eine eigene Klima-/Heizungsanlage.

Vorzugsweise ist im oberen Bereich jedes Eisenbahnwagens 10 bzw. 10a ein Technikraum 42 im oberen Bereich oberhalb des Abteils gebildet, wie beispielhaft in den Fig. 12, 13 und 16 dargestellt ist.

Wie zuvor bereits erwähnt, ist jedem Abteil eine eigene Klima-/Heizanlage zugeordnet, wie bei 44 beispielsweise in den Fig. 12, 13 und 16 zu sehen ist. Die betreffenden Klima-/Heizanlagen 44 sind bevorzugt im Technikraum 42 im oberen Bereich oberhalb eines Abteils eingebaut, wie beispielhaft in den Fig. 12, 13 und 16 dargestellt ist.

Fig. 19 zeigt beispielhaft ein Beförderungssystem 100 mit einer Mehrzahl von Eisenbahnwagen 10, welche über ein automatisches Buchungssystem buchbar sind. Das Beförderungssystem 100 weist eine zentrale Steuerung oder einen zentralen Server 102 auf, welcher über eine geeignete Kommunikationsverbindung 112 mit den betreffenden Eisenbahnwagen 10 verbunden ist. Hierbei kann es sich beispielsweise um eine Internet-Verbindung handeln. Ein Fahrgast 32 kann ein Abteil beispielsweise über einen PC 108 bei dem zentralen Server 102 über eine geeignete Kommunikationsverbindung 112 buchen.

Selbstverständlich können hierbei auch andere Eingabegeräte, wie beispielsweise ein Smartphone 110 mit einer App, benutzt werden. Die Verbindung zwischen den Fahrgästen 32 innerhalb der Abteile 16 und dem Zugpersonal, also etwa einem Zugbegleiter, kann gleichfalls beispielsweise über ein Smartphone und eine zugeordnete Kommunikationsverbindung 112, etwa über WLAN erfolgen.

Bei der Buchung eines Abteils 16 für eine bestimmte Gruppe, wie etwa eine in einem gemeinsamen Haushalt lebende Familie oder Wohngemeinschaft oder eine sonstige nach gesetzlichen Vorgaben zusammengehörige Gruppe erhält der Fahrgast 32 eine Buchungsbestätigung, welche er beispielsweise ausdrucken kann oder auf seinem Smartphone 110 abspeichern kann.

Mit der Buchungsbestätigung wird dann auch ein automatischer Zugang zum gebuchten Abteil 16 gewährt. Dazu ist beispielhaft in Fig. 18 ein Code-Schloss 104 dargestellt. Das Code-Schloss 104 kann mittels eines automatisch lesbaren Codes einen Zugang zum Abteil 16 gewähren, wobei etwa ein Barcode oder ein QR-Code verwendet werden kann. Grundsätzlich wäre natürlich auch eine Eingabe eines Codes über eine Tastatur möglich, was aus Gründen einer Kontaktminimierung jedoch eher vermieden werden sollte. Alternativ könnte z.B. auch ein Zugang über eine Spracheingabe erfolgen.

In Fig. 20 ist eine weitere Abwandlung des Eisenbahnwagens gemäß Fig. 11 dargestellt und insgesamt mit 10c bezeichnet. Im Wesentlichen entspricht der Eisenbahnwagen 10c dem Eisenbahnwagen 10a gemäß Fig. 11. Jedoch ist hier der Eisenbahnwagen nach einer Umrüstung der Abteile zu Office-Abteilen für mobile Büroanwendungen dargestellt. Ein Abteil 16c in Form eines Vierer-Abteils sei kurz erläutert. Das Abteil 16c ist identisch zu dem in Fig. 11 dargestellten Vierer-Abteil am linken Ende des Eisenbahnwagens. Hier sind nur beispielhaft Tische 114, 116, 118 dargestellt, die klappbar oder versenkbar sind. Ferner sind Sitze 120, 122, 124, 126 mit verschwenbaren Sitzlehnen 121, 123, 125, 127 dargestellt. Vorzugsweise ist der Umbau so einfach, dass der Umbau zwischen Schlafabteil und Office-Abteil von den Fahrgästen selbst durchgeführt werden kann.

Insgesamt bieten derartige Eisenbahnwagen und das zugehörige Beförderungs- bzw. Buchungssystem eine Beförderungsmöglichkeit für bestimmte zusammengehörige Gruppen mit erheblicher Kontaktminimierung für die Fahrgäste und damit eine erheblich verbesserte Sicherheit. Dies ist nicht nur für Zeiten mit Pandemie-Gefahr von erheblicher Bedeutung, sondern bietet auch einen erhebliche Verbesserung gegen die Übertragung von anderen Krankheiten, wie etwa grippalen Infekten oder Virusgrippen.

## Patentansprüche

1. Eisenbahnwagen, mit mindestens zwei Schienen-Fahrgestellen (12, 14), insbesondere in Form von Drehgestellen, mit einer Mehrzahl von Abteilen (16, 16', 16", 16''', 16^{IV}, 16a, 16b, 16c), und mit einer Mehrzahl von Außentüren (18, 18', 18", 18a, 19a) für einen Zugang zu den Abteilen (16-16c), **dadurch gekennzeichnet, dass** jedes Abteil (16, 16', 16", 16''', 16^{IV}, 16a, 16b, 16c) entweder direkt über eine Außentür (18, 18', 18", 18a, 19a), oder über eine Außentür (18, 18', 18", 18a, 19a) und einen Vorraum (28, 28', 28") von außen zugänglich ist, und dass keine Verbindung zu einem benachbarten Eisenbahnwagen (10, 10a, 10b, 10c) über einen Vorraum oder Gang besteht.

2. Eisenbahnwagen nach Anspruch 1, **dadurch gekennzeichnet, dass** die Abteile (16, 16', 16", 16''', 16^{IV}, 16a, 16b, 16c) für eine Nutzung als Schlafabteile oder als Office-Abteile für mobile Bürozwecke umrüstbar sind.

3. Eisenbahnwagen nach Anspruch 1 oder 2, **dadurch gekennzeichnet, dass** maximal sechzehn Abteile (16, 16', 16", 16''', 16^{IV}), vorzugsweise maximal zwölf, weiter bevorzugt maximal acht, weiter bevorzugt maximal vier, besonders bevorzugt maximal zwei Abteile, über einen gemeinsamen Vorraum (28, 28') von außen durch eine Außentür (18, 18', 18") zugänglich sind.

4. Eisenbahnwagen nach Anspruch 1, 2 oder 3, **dadurch gekennzeichnet, dass** die Außentüren (18, 18', 18") nur auf einer Außenseite des Eisenbahnwagens (10) vorgesehen sind, wobei vorzugsweise die Fenster (26, 26', 26", 26''', 26^{IV}) auf der einer Zugangstür (18, 18', 18") gegenüberliegenden Seite als zweiter Fluchtweg ausgebildet sind.

5. Eisenbahnwagen nach Anspruch 1, 2 oder 3, **dadurch gekennzeichnet, dass** auf beiden Außenseiten des Eisenbahnwagens (10a, 10c) Außentüren (18a, 19a) vorgesehen sind.

6. Eisenbahnwagen nach einem der vorhergehenden Ansprüche, **dadurch gekennzeichnet, dass** zwischen den Fahrgestellen (12, 14) Abteile (16"', 16^{IV}, 16b) vorgesehen sind, bei denen die Außentüren (18", 18a, 19a) gegenüber den Fahrgestellen (12, 14) abgesenkt sind.

7. Eisenbahnwagen nach einem der vorhergehenden Ansprüche, **dadurch gekennzeichnet, dass** jedem Abteil (16, 16', 16", 16''', 16^{IV}, 16a, 16b, 16c) eine eigene Nasszelle (20, 20', 20", 20''', 20^{IV}) zugeordnet ist und/oder dass jedem Abteil (16, 16', 16", 16''', 16^{IV}, 16a, 16b) eine eigene Lüftungseinrichtung (44) zugeordnet ist.

8. Eisenbahnwagen nach Anspruch 7, **dadurch gekennzeichnet, dass** zumindest eine der Lüftungseinrichtungen (20) oberhalb einer zugeordneten Nasszelle (20, 20', 20", 20''', 20^{IV}) oder oberhalb eines Vorraums (28, 28', 28") angeordnet ist.

9. Eisenbahnwagen nach einem der vorhergehenden Ansprüche, **dadurch gekennzeichnet, dass** zumindest eines Abteil (16''') ein Kinderbett (38^{IV}, 38b) aufweist, wobei das Kinderbett bevorzugt als klappbares Kinderbett ausgebildet ist oder als im Oberbereich des Abteils angeordnetes Kinderbett (38^{IV}, 38b) ausgebildet ist.

10. Eisenbahnwagen nach einem der vorhergehenden Ansprüche, **dadurch gekennzeichnet, dass** zur Desinfektion von bestimmten Bereichen im Abteil (16, 16', 16", 16''', 16^{IV}, 16a, 16b, 16c) und/oder in der zugeordneten Nasszelle (20, 20', 20", 20''', 20^{IV}) eine UVC-Lichtanlage (23) vorgesehen ist.

11. Beförderungssystem mit einem Eisenbahnwagen, mit einer Mehrzahl von Abteilen (16, 16', 16", 16''', 16^{IV}, 16a, 16b, 16c), insbesondere nach einem der vorhergehenden Ansprüche, **dadurch gekennzeichnet, dass** ein zentraler Server (102) vorgesehen ist, über den ein Zugang zu einem Abteil (16, 16', 16", 16''', 16^{IV}, 16a, 16b, 16c) automatisch gesteuert über eine Online-Buchung erfolgt.

12. Beförderungssystem nach Anspruch 11, **dadurch gekennzeichnet, dass** über den zentralen Server (102) mit der Online-Buchung eine Buchungsbestätigung an einen Nutzer ausgegeben wird, vorzugsweise per Download, per E-Mail, per App, oder in ähnlicher Weise.

13. Beförderungssystem nach Anspruch 11 oder 12, **dadurch gekennzeichnet, dass** der Zugang zum Abteil (16, 16', 16", 16''', 16^{IV}, 16a, 16b, 16c) über eine automatisch erkennbare Zugangseinrichtung gewährbar ist, vorzugsweise in Form eines Codeschlosses (104) mit einem automatisch lesbaren Code, vorzugsweise in Form eines Barcodes oder QR-Codes, oder mittels eines über eine Tastatur eingebbaren Codes, oder in Form eines Fingerabdrucks, einer Gesichtserkennung oder einer sprachgesteuerten Zugangseinrichtung.

14. Beförderungssystem nach einem der Ansprüche 11 bis 13, **dadurch gekennzeichnet, dass** eine Smartphone-App vorgesehen ist, die zur Zugangsgewährung und/oder zur Kommunikation mit dem Zugpersonal und/oder zur Buchung verwendbar ist.

15. Verfahren zur Personenbeförderung mittels eines Eisenbahnwagens (10, 10a), wobei der Eisenbahnwagen (10, 10a) eine Mehrzahl von Abteilen (16, 16', 16", 16''', 16^{IV}, 16a, 16b, 16c) und eine Mehrzahl von Außentüren (18, 18', 18", 18a, 19a) aufweist, wobei nur einer bestimmten Gruppe von zusammengehörigen Personen, insbesondere eine in einem gemeinsamen Haushalt lebende Familie oder Wohngemeinschaft, eine sonstige nach gesetzlichen Vorgaben zusammengehörige Gruppe, oder eine Gruppe von Geschäftspartnern oder Firmenangehörigen, Zugang zu einem bestimmten Abteil entweder direkt über eine Außentür (18, 18', 18", 18a, 19a), oder über eine Außentür (18, 18', 18", 18a, 19a) und einen Vorraum (28, 28', 28") gewährt wird, wobei ein Abteil (16, 16', 16", 16''', 16^{IV}, 16a, 16b, 16c) über eine Online-Buchung reservierbar ist, mit der auch eine automatische Zugangsgewährung zum gebuchten Abteil (16, 16', 16", 16''', 16^{IV}, 16a, 16b, 16c) gewährleistet wird.
